# EUROPÄISCHE PATENTANMELDUNG

(11) **EP 1 256 665 A1**
(43) Veröffentlichungstag der Anmeldung: **13.11.2002**
(21) Anmeldenummer: 01810459.6
(22) Anmeldetag: 10.05.2001
(51) Int. Cl.: E04D 13/147, E04D 13/02

(54) **Vorrichtung für eine Durchführungsabdichtung**

(71) Anmelder: STRUB AG, CH-3250 Lyss (CH)
(72) Erfinder: Strub, Manfred, 3250 Lyss (CH)
(74) Vertreter: Roshardt, Werner Alfred, Dipl.-Phys.

(57) **Zusammenfassung**

Die erfindungsgemässe Vorrichtung für eine Durchführungsabdichtung bei Dächern umfasst ein Element (1), welches zumindest einen Trennsteg (7) aufweist und an der Unterdachkonstruktion (2) fixierbar ist. Ein anpassbares Mittel (z. B. der Blechlappen 12.1 bzw. 12.2) wird einseitig umgefaltet (13) und am Trennsteg (7) kraftschlüssig befestigt. Zur Sicherung der Befestigung kann zusätzlich eine Klemmschiene (14) über die Umfaltung (13) und den Trennsteg (7) gesteckt werden. Anschliessend wird der Blechlappen (12.2) über die Dacheindeckung (11) gefaltet und an diese angepasst.

## Beschreibung

### Technisches Gebiet

Die Erfindung betrifft eine Vorrichtung für eine Durchführungsabdichtung, insbesondere für Durchführungen durch Dächer. Weiter betrifft die Erfindung das Verfahren zur Herstellung der Durchführungsabdichtung.

### Stand der Technik

Die Dichtigkeit von Durchführungsabdichtungen sind für die Lebensdauer des durchdrungenen und der angrenzenden Bauteile von wesentlicher Bedeutung. Werden diese Abdichtungen nicht einwandfrei ausgeführt, können äussere Einwirkungen, beispielsweise Wasser, Schnee oder Schmutz, Schäden an den durchdrungenen und an diese angrenzenden Bauteile verursachen.

Immer mehr Dachgeschosse werden als Wohnraum ausgebaut. Neben den Durchdringungen beispielsweise für Kamine und Dunstrohre werden zur Schaffung eines komfortablen Wohnraums vermehrt Dachfenster angeordnet. Dachfenster werden von sogenannten Eindeckrahmen umrandet, welche das Dachfenster oben, unten und seitlich umfassen. Üblicherweise wird das oberhalb des Dachfensters anfallende Wasser am oberen Eindeckrahmenteil aufgenommen, welcher das Wasser seitlich ableitet. Unten am Eindeckrahmen ist werkseitig ein geeignetes Material angeordnet, welches auf die Dacheindeckung gelegt und angepasst wird. Zur seitlichen Abdichtung der Durchdringung werden beispielsweise an den Seitenteilen des Eindeckrahmens Bleilappen angelötet, welche anschliessend über die angrenzende Dacheindeckung umgebogen und an diese angepasst werden. Das Verlöten von Blei erfordert von dem diese Arbeit Ausführenden ein hohes fachliches Können. Auch ist die Qualität der Verlötung stark von der Witterung und den vorhandenen Temperaturen abhängig. Diese Art der Abdichtung von Durchdringungen, insbesondere von Dachfenstern hat sich für fast jede Art von Dacheindeckungen bewährt.

Eine weitere Möglichkeit, insbesondere für die seitliche Abdichtung eines Eindeckrahmens, besteht darin, auf dem Eindeckrahmen verformbaren Kunststoff zu befestigen. Die Dacheindeckung wird derart nahe an das Dachfenster verlegt, dass die Dacheindeckung auf dem verformbaren Kunststoff zu liegen kommt und so die Abdichtung der Durchdringung im Dach gewährleistet.

Auch wenn andere Lösungen gesucht und teilweise gefunden wurden, so sind Lösungen mit Bleilappen bezogen auf die Langlebigkeit der Abdichtung noch heute die beste Wahl.

Die Qualität der erstellten Abdichtung von Dachdurchführungen ist in erster Linie vom Können des Ausführenden, an welchen für diese Arbeiten hohe Ansprüche gestellt werden, und zweitens von den äusseren Gegebenheiten abhängig, insbesondere der Witterung. Infolge dieser Randbedingungen werden in vielen Fällen die Qualitätsansprüche an die erstellten Abdichtungen nicht erfüllt.

### Darstellung der Erfindung

Aufgabe der Erfindung ist es, eine Abdichtung von Durchdringungen zu schaffen, insbesondere von Dächern, welche einfach ausführbar und langfristig sicher ist sowie von der Witterung weitgehend unabhängig erstellt werden kann.

Die Lösung der Aufgabe ist durch die Merkmale des Anspruchs 1 definiert. Gemäss der Erfindung umfasst die Vorrichtung für eine Durchführungsvorrichtung ein Element, welches zumindest einen Trennsteg aufweist, und zumindest ein anpassbares Mittel zur Abdichtung der Durchführung. Die erfindungsgemässe Vorrichtung ist insbesondere für Durchführungen durch Dächer geeignet. Das anpassbare Mittel zur Abdichtung der Durchführung ist am zumindest einen Trennsteg befestigt.

Der Trennsteg ist vorzugsweise am Element vorstehend ausgebildet und erfüllt zwei Aufgaben. Einerseits schafft der Trennsteg eine definierte Fläche zur Befestigung des anpassbaren Mittels zur Abdichtung der Durchführung am Trennsteg und am Element. Der Trennsteg kann beispielsweise im Querschnitt abgewinkelt werden (z. B. L-förmig), damit mehr als eine definierte Fläche zur Befestigung des anpassbaren Mittels zur Abdichtung der Durchführung vorhanden ist. Weiter ist die Befestigungsfläche für den Ausführenden leicht zugänglich und die Befestigung kann in einfacher Art und Weise vorbereitet und durchgeführt werden. Als Ausführender wird in den weiteren Ausführungen einerseits der berufsmässige Anwender (z. B. ein Mitarbeiter eines Spenglereibetriebs) und andererseits der gelegentliche Freizeitanwender angesehen (z. B. ein Hobbyhandwerker, welcher in seiner Freizeit die ausführenden Arbeiten selbst ausführt).

Andererseits werden auf der den Trennsteg aufweisenden Fläche durch diesen Trennsteg zwei Bereiche gebildet. Ein Bereich dient der Wasserführung und ein Bereich der Befestigung des Elementes beispielsweise an der Unterkonstruktion des Daches. Durch die Trennung in zwei Bereiche müssen bei den Befestigungsmitteln keine Abdichtungsmassnahmen getroffen werden, um Schäden am Dach durch die Öffnungen zu verhindern, welche durch die Befestigungsmittel geschaffen werden. Der Trennsteg ist bevorzugt werkseitig erstellt worden, wodurch eine Genauigkeit gewährleistet werden kann, und dass mehrere Elemente aneinandergereiht bzw. überlappend zueinander auf einer Linie verlegt werden können. Die Genauigkeit ist besonders für den wasserführenden Bereich von wesentlicher Bedeutung, um Undichtigkeiten zwischen den Elementen weitgehend zu verhindern und den Schutz der Dachkonstruktion insbesondere vor eindringendem Wasser zu gewährleisten.

Das anpassbare Mittel zur Abdichtung der Durchführung wird direkt am Trennsteg befestigt. Durch den definierten Bereich zur Befestigung des anpassbaren Mittels zur Abdichtung der Durchführung wird die Befestigung gegenüber den bekannten Ausführungen wesentlich verbessert, da das anpassbare Mittel zur Abdichtung der Durchführung nicht mehr auf einer grösseren Fläche, sondern am Trennsteg befestigt ist. Durch die bevorzugte werkseitige Herstellung des Trennstegs wird eine Linie definiert, welche die Anpassung der Dacheindeckung an die Durchführung, beziehungsweise die Anpassung des anpassbaren Mittels zur Abdichtung der Durchführung an die Dacheindeckung erleichtert.

Als Variante können auch mehr als ein Trennsteg am Element ausgebildet sein. Durch die Anordnung mehrere Trennstege können z. B. mehrere Mittel zur Abdichtung der Durchführung an einem Element befestigt werden. Beispielsweise wird eine Spezialfolie an einem ersten Trennsteg befestigt und auf die Dacheindeckung umgefaltet und an diese angepasst. Diese Spezialfolie könnte z. B. nicht UV-beständig sein. Zum Schutz der Spezialfolie wird an einem zweiten Trennsteg ein weiteres anpassbares Mittel zur Abdichtung der Durchführung befestigt, welches über die Spezialfolie umgefaltet wird. Das anpassbare Mittel zur Abdichtung der Durchführung wird anschliessend derart an die Dacheindeckung angepasst, dass die Spezialfolie vor dem Sonnenlicht geschützt ist und ihre spezielle Funktion über längere Zeit erfüllen kann.

Vorzugsweise ist das anpassbare Mittel zur Abdichtung der Durchführung kraftschlüssig am zumindest einen Trennsteg befestigt. Bevorzugt ist die Befestigung lösbar, d. h. das anpassbare Mittel zur Abdichtung der Durchführung ist beispielsweise lötfrei am Trennsteg befestigt. Das anpassbare Mittel zur Abdichtung der Durchführung wird vorbereitet und auf dem Trennsteg aufgesteckt. Mit einem entsprechenden Werkzeug (z. B. einer Deckzange) kann das anpassbare Mittel zur Abdichtung der Durchführung punktuell zusammengepresst werden, womit die Haftung des anpassbaren Mittels zur Abdichtung der Durchführung am Trennsteg erhöht wird. Je nach Eigenschaft des Materials des anpassbaren Mittels zur Abdichtung der Durchführung ergeben sich für den Fachmann zusätzliche Möglichkeiten der Befestigung wie beispielsweise Kleben, Punktschweissen usw.

Die Höhe des Trennstegs ist von den Anforderungen an die Befestigung des anpassbaren Mittels zur Abdichtung der Durchführung abhängig. Je höher der Trennsteg ausgebildet ist, desto mehr Kontaktfläche steht am Trennsteg zur Verfügung. D. h. es können höhere Kräfte am Trennsteg geschaffen werden. Vorzugsweise liegt die Oberkante des Trennsteges unterhalb der Fläche, welche durch die Dacheindeckung gebildet ist. Durch diese Limitierung kann -wie nachfolgend noch beschrieben wird - das anpassbare Mittel zur Abdichtung der Durchführung in bevorzugter Weise an die Dacheindeckung angepasst werden.

Da die Anforderungen an die erfindungsgemässe Vorrichtung an den Ausführenden wesentlich niedriger sind, als es beispielsweise beim Verlöten von Bleilappen der Fall ist, kann die Vorrichtung auch durch Hilfskräfte ausgeführt werden. Weiter können die benötigten Arbeiten auch bei Witterungsverhältnissen vorgenommen werden, bei welchen die bisher bekannten Ausführungen nicht durchgeführt werden konnten. Dies alles unter Gewährung der hohen qualitativen Anforderungen, welche an eine Abdichtung von Durchführungen gestellt werden.

Zusätzlich sind die durchzuführenden Arbeiten gegenüber dem Bekannten derart vereinfacht worden, dass die gesamte Installation der Durchführungsabdichtung in kürzerer Zeit vorgenommen werden kann, als es ohne die erfindungsgemässe Vorrichtung möglich ist. Da der Aufwand zur Herstellung der Durchdringungsabdichtung zeitlich geringer ist, senken sich die Kosten gegenüber den bekannten Ausführungen von Durchdringungsabdichtungen.

In einer weiteren bevorzugten Ausführung der erfindungsgemässen Vorrichtung ist das anpassbare Mittel zur Abdichtung der Durchführung mit einem zusätzlichen Mittel am zumindest einen Trennsteg befestigt. Damit wird die Befestigung des anpassbaren Mittels zur Abdichtung der Durchführung am Trennsteg zusätzlich gesichert. In Abhängigkeit der Eigenschaften des Materials des anpassbaren Mittels zur Abdichtung der Durchführung reicht die zuvor beschriebene Art der Verbindung zwischen dem Trennsteg und dem anpassbaren Mittel zur Abdichtung der Durchführung nicht aus, um die Belastung infolge der weiteren durchzuführenden Arbeiten aufzunehmen. Beispielsweise ist das zusätzliche Mittel eine Klammer und umfasst den Trennsteg sowie den am Trennsteg aufgesteckten Rand des anpassbaren Mittels zur Abdichtung der Durchführung mindestens an einer Stelle entlang des Trennsteges. Vorzugsweise sind mehrere Klammern entlang des Trennsteges angeordnet.

Die Klammer kann beispielsweise im Querschnitt U-förmig ausgestaltet sein. Zur Erhöhung der Klemmwirkung kann an einem Schenkel der Klammer eine Schraube angeordnet werden, welche nach der Montage der Klammer einerseits diese am Trennsteg und andererseits den aufgesteckten Rand des anpassbaren Mittels zur Abdichtung der Durchführung verspannt. Dabei kann der Schraubenkopf mit einer Vertiefung versehen sein, in welcher ein Schraubenzieher, ein Imbusschlüssel oder ein anderes geeignetes Werkzeug zur Betätigung der Schraube eingreifen kann. Der Rand des Schraubenkopfes kann auch gerändelt sein, damit die Schraube direkt mit der Hand betätigbar ist.

Eine weitere Möglichkeit ist, die Befestigungsvorrichtung mit einer beziehungsweise mit mehreren Bohrungen zu versehen, in welche z. B. Hohlnieten eingesetzt werden, welche den aufgesteckten Rand des anpassbaren Mittels zur Abdichtung der Durchführung und das zusätzliche Mittel zur Befestigung am Trennsteg sicher halten. Durch die Bohrung kann auch eine Schraube angeordnet werden, auf deren Gegenseite eine Mutter angreift, vorzugsweise mit beidseitiger Anordnung von Unterlagsscheiben.

Die Materialwahl für das anpassbare Mittel zur Abdichtung der Durchführung ist von den örtlichen Gegebenheiten und den daraus resultierenden Anforderungen abhängig. Bei einer Verwendung der erfindungsgemässen Vorrichtung bei einer Dachdurchdringung sind die wesentlichen Anforderungen an ein flächiges Material die Witterungs- und UV-Beständigkeit, die Verformbarkeit sowie dass das Material vorzugsweise von Hand bearbeitet werden kann.

Bleilappen haben sich seit langem in der Anwendung als anpassbares Mittel zur Abdichtung von Durchführungen bewährt und erfüllen die gestellten Anforderungen. Sie können auf weitgehend jede Art der Dacheindeckung angepasst werden, wobei die sichere Abdichtung der Durchführung gewährleistet ist. Im Zusammenspiel mit der erfindungsgemässen Vorrichtung stellt auch die Befestigung der Bleilappen am Element kein ausführungstechnisches Problem dar. Zur Befestigung der Bleilappen am Trennsteg ist, nicht wie bei einer gelöteten Befestigung der Bleilappen, hoch qualifiziertes Personal nötig. Neben Bleilappen können auch Blechlappen, sogenannte Dünnbleche aus Kupferoder Aluminiumblech angeordnet werden. Geeignete Dünnbleche weisen vorzugsweise eine Blechdicke von etwa 0.1 mm bis 0.5 mm auf. Weiter können auch Kunststoff- oder Gummifolien als anpassbares Mittel zur Abdichtung der Durchführung verwendet werden, sofern diese insbesondere witterungs- und UV-beständig sind.

Als zusätzliches Mittel zur Befestigung des anpassbaren Mittels zur Abdichtung der Durchführung am Trennsteg bietet sich eine sogenannte Klemmschiene an. Die Funktionsweise ist mit den vorher beschriebenen Klammern vergleichbar. Im weitesten Sinne stellt die Klemmschiene eine aneinandergereihte Anordnung von mehreren Klammern dar, welche entlang des gesamten Trennstegs angeordnet sind.

Die Klemmschiene umfasst den Trennsteg und den aufgesteckten Rand des angeordneten, anpassbaren Mittels zur Abdichtung der Durchführung. Zur Sicherung der Befestigung kann die Klemmschiene an zumindest einer Stelle mit einem geeigneten Werkzeug (z. B. einer Deckzange) vorzugsweise punktuell zusammengedrückt werden. Ist zu der geschaffenen verbesserten Befestigung eine weitere Sicherung erwünscht beziehungsweise nötig, kann die Klemmschiene mittels Nieten (z. B. Hohlnieten) o. Ä. zusätzlich an der Befestigung gehalten werden.

Die Klemmschiene ist beispielsweise aus Kupfer-, Aluminium- oder Stahlblech hergestellt. Die Ausgestaltung des Querschnitts der Klemmschiene ist in erster Linie funktionell bedingt. D. h., die Klemmschiene kann beliebig ausgestaltet werden, sofern die gewünschte Klemmwirkung direkt durch die Klemmschiene beziehungsweise mit Hilfe von zusätzlich angeordneten Mitteln gegeben ist, wie beispielsweise mit Schrauben oder Nieten. Der Querschnitt weist zur Schaffung der nötigen Klemmkraft z. B. eine V-Form bzw. U-Form auf. Zur Vereinfachung der Montage der Klemmschiene können die freien Enden der Klemmschiene nach innen gefaltet sein, bezogen auf den Querschnitt. Bei einer solchen Ausführung sind keine scharfen Kanten der Klemmschiene vorhanden, welche bei der Montage der Klemmschiene in das anpassbare Mittel zur Abdichtung der Durchführung eindringen und eine Montage der Klemmschiene erschweren. Zusätzlich wird die Klemmkraft durch die entstehende Aufdopplung bei den umgefalteten freien Enden in einer positiven Weise verstärkt. In Abhängigkeit der Dicke des Trennstegs und des verwendeten, anpassbaren Mittels zur Abdichtung der Durchdringung tendiert die Form des Querschnitts der Klemmschiene eher zu einer U- statt einer V-Form.

Das Element für eine erfindungsgemässe Vorrichtung hat an zumindest einer Fläche zumindest einen Trennsteg ausgebildet. Vorzugsweise wird der Trennsteg am Auflageschenkel des Elementes auf der Unterdachkonstruktion ausgebildet. Es entstehen zwei Bereiche. Einerseits wird ein Bereich zur Wasserführung - ein Kanal zur Ableitung des anfallenden Wassers - und anderseits ein Bereich zur Befestigung des Elementes an der Unterdachkonstruktion geschaffen, welcher unter der Dacheindeckung zu liegen kommt und vor Witterungseinflüssen weitgehend geschützt ist.

Ein Element zur Verwendung in der erfindungsgemässen Vorrichtung weist im Querschnitt bevorzugt eine im Wesentlichen L-förmige Ausgestaltung auf. Der Auflageschenkel dient in dieser Ausgestaltung als Auflagefläche des Elements auf der Unterdachkonstruktion. Während der andere Schenkel zur Durchdringung ausgerichtet ist.

Der Trennsteg ist beispielsweise durch einen Falzvorgang am Auflageschenkel des Elementes ausgebildet. Zur Herstellung des gefalzten Trennstegs können die in der Blechverarbeitung üblichen Maschinen zur Anwendung kommen. Der Trennsteg kann in einer Variante dazu aus einem separaten Blechstück geformt werden, welches anschliessend am entsprechenden Schenkel befestigt, beispielsweise je nach Eigenschaft der zu verbindenden Blechstücke geschweisst oder gelötet wird. Dieser Arbeitsschritt wird vorzugsweise werkseitig bei der Produktion des Elements vorgenommen, da die Bedingungen zur Herstellung einer solchen Verbindung in der Fabrik konstanter sind als es vor Ort auf einer Baustelle beziehungsweise auf dem Dach der Fall ist. Somit kann die erforderliche hohe Qualität dieser Verbindung gewährleistet werden. Ist eine oder wird eine spezielle Art von Dacheindeckung für das Dach angeordnet, kann es vorteilhaft sein, wenn der Trennsteg erst vor Ort am Element befestigt wird. Es kann bei der Positionierung des Trennstegs auf die Randbedingungen der speziellen Art der Dacheindeckung Rücksicht genommen werden.

Die Ausrichtung des Trennstegs ist im Wesentlichen senkrecht zur durch den Auflageschenkel geschaffenen Ebene. Der Trennsteg kann in einer Variante dazu zur durch den Auflageschenkel geschaffenen Ebene geneigt angeordnet werden. Insbesondere wenn mit einer grossen Menge von wegzuführendem Wasser gerechnet werden muss, kann mit einer geneigten Anordnung des Trennstegs ein grösserer Kanalquerschnitt für die Ableitung des Wassers geschaffen werden, da der Fusspunkt des Trennstegs von der Durchdringung weiter entfernt angeordnet werden kann. Der Trennsteg kann einerseits zur oder auch von der Durchdringung weg ausgerichtet sein. Es entsteht dabei ein trapezförmiger Kanalquerschnitt.

Die geneigte Ausrichtung kann werkseitig oder vor Ort durch den Ausführenden angeordnet werden. Durch eine geneigte Anordnung des Trennstegs ist die Anpassung des anpassbaren Mittels zur Abdichtung der Durchführung an normierte Dacheindeckungen vereinfacht, da nicht der Trennsteg im Wesentlichen die Verlegebegrenzung der Dacheindeckung bestimmt, sondern - in gewissen Grenzen - die Dacheindeckung an sich.

Wie bereits ausgeführt wurde, ist der Trennsteg bevorzugt am Auflageschenkel ausgebildet. In einer Variante dazu kann der Trennsteg auch am anderen Schenkel ausgebildet werden. Dabei kann der Trennsteg in Richtung der Dachoberkante geneigt werden, damit das anfallende Wasser nicht im Wesentlichen auf der vor Ort erstellten Verbindung abgeleitet wird. Bei einer solchen Ausgestaltung des Elements entsteht für die Wasserführung ein im Wesentlichen V-förmiger Kanal.

Das Element ist vorzugsweise ein Bestandteil eines Eindeckrahmens, beispielsweise für ein Dachfenster. D. h. dass der Eindeckrahmen aus mehreren Elementen der erfindungsgemässen Vorrichtung zusammengesetzt ist. Die Enden der Schenkel des im Wesentlichen im Querschnitt L-förmigen Elements sind entsprechend der Art und Konstruktion des Dachfensters ausgebildet. Grundsätzlich können die Elemente an allen Seiten des Dachfensters angeordnet werden. Das unterhalb des Dachfensters - in Richtung des Dachgefälles betrachtet - angeordnete Element weist von Vorteil am Auflageschenkel keinen Trennsteg auf, damit das anfallende Wasser ungehindert vollständig abfliessen kann. Eine bevorzugte Anordnung der Elemente für einen Eindeckrahmen eines Dachfensters besteht deshalb vorzugsweise aus zwei Ausführungen der Elemente. Einerseits werden Elemente verwendet, die am Auflageschenkel einen Trennsteg ausgebildet haben. Andererseits wird unterhalb des Dachfensters ein Element angeordnet, welches zwar am Auflageschenkel keinen Trennsteg aufweist, aber werkseitig mit einem anpassbaren Mittel zur Abdichtung der Durchführung versehen ist. Das anpassbare Mittel zur Abdichtung der Durchführung (z. B. Blech- bzw. Bleilappen) ist derart am Element befestigt, dass das anfallende Wasser vollständig abfliessen kann. Oben - immer auf die Richtung des Dachgefälles bezogen - wird ein wie die seitlich angeordneten Elemente gleich ausgestaltetes Element angeordnet, wobei das anpassbare Mittel zur Abdichtung der Durchführung bevorzugt unter die Dacheindeckung geführt ist. Oberhalb des Dachfensters auf der Dachfläche anfallendes Wasser wird somit über die Dacheindeckung in den Bereich der Wasserführung des angeordneten Elementes geführt, welcher durch den am Auflageschenkel ausgebildeten Trennsteg gebildet ist. Anschliessend wird das anfallende Wasser in den seitlich vorhandenen Bereichen zur Wasserführung der angeordneten seitlichen Elemente abgeleitet.

Die Verwendung eines solchen Eindeckrahmens ist nicht auf Dachfenster beschränkt. Weiter können die Elemente auch bei Kaminen, Dunstrohren usw. verwendet werden. Bei einer Verwendung beispielsweise für Kamindurchbrüche werden um den Kamin herum im Querschnitt L-förmige Elemente angeordnet, deren Ende nur am Auflageschenkel beispielsweise umgefaltet sind. Der am Kamin anliegende Schenkel wird direkt an diesem abgedichtet und an der Kaminummauerung befestigt.

Die Elemente für die erfindungsgemässe Vorrichtung werden vorzugsweise in gewissen Standardabmessungen hergestellt und an die Lieferanten beziehungsweise direkt auf den Bau ausgeliefert. Der Ausführende sucht sich das auf die Randbedingungen vor Ort abgestimmte Modell aus und passt dieses an die örtlichen Gegebenheiten an, beispielsweise bezüglich der Länge. Das Element kann mit den auf dem Bau vorhandenen Mittel beispielsweise abgelängt werden, wobei auch Schrägschnitte in jedem beliebigen Winkel erstellt werden können. Weist die Durchdringung derart grosse Abmessungen auf, dass die standardisierte Länge des Elementes nicht ausreicht oder wird mindestens eine Seite des Eindeckrahmens aus Abschnitten der bereits angeordneten und zugeschnittenen Elemente erstellt, werden die Elemente entsprechend in einer Linie aneinander gereiht. Gegebenenfalls sind Massnahmen zur Abdichtung an den Verbindungsstellen der aneinandergereihten Elemente vorzusehen. Dazu können die Elemente, insbesondere bei einer Anordnung seitlich der Durchdringung, überlappend angeordnet und an der Unterkonstruktion des Daches befestigt werden. Die Überlappung der Elemente wird vorzugsweise in Fliessrichtung des anfallenden Wassers erstellt.

Beim Verfahren zur Herstellung einer Durchführungsabdichtung, insbesondere für Durchführungen durch Dächer, mit der erfindungsgemässen Vorrichtung wird das anpassbare Mittel zur Abdichtung der Durchführung an zumindest einer Seite vor Ort umgefaltet. Anschliessend wird die Umfaltung auf den zumindest einen am Element ausgebildeten Trennsteg aufgesteckt.

Wie bereits in den vorhergehenden Ausführungen dargelegt wurde, werden bevorzugt Blechlappen aus Blei, sogenannte Bleilappen als anpassbares Mittel zur Abdichtung der Durchführung verwendet. Diese werden zuerst in der Länge auf die Art der Dacheindeckung angepasst. Dabei werden die Bleilappen vorzugsweise etwas länger als das einzelne Dacheindeckungselement (z. B. Ziegel) abgelängt. Die am Trennsteg zu befestigende Seite des Bleilappens wird umgefaltet. Die Höhe der Umfaltung ist vorzugsweise nur wenig geringer als die Höhe des Trennsteges. Der Bleilappen wird anschliessend auf dem Trennsteg aufgesteckt beziehungsweise mit der kappenartigen Umfaltung über den Trennsteg gestülpt. Vorzugsweise wird mit der Verlegung der Bleilappen von unten her begonnen und die weiteren Bleilappen zumindest leicht überlappend zum vorhergehenden Bleilappen angeordnet. Es ergibt sich eine ziegelartige Anordnung der Bleilappen. Die Bleilappen können mit einem geeigneten Werkzeug (z. B. eine Deckzange) am Trennsteg vorzugsweise an zumindest einer Stelle pro angeordneten Bleilappen zusammengedrückt werden. Durch diese Massnahme wird die Haftung der Bleilappen am Trennsteg erhöht. Zusätzlich können weitere Massnahmen zur Sicherstellung der Befestigung der Bleilappen am Trennsteg getroffen werden. Beispielsweise wird die gesamte Verbindung (also der gefaltete Abschnitt des Bleilappens und der Trennsteg) mit Bohrungen versehen, durch welche anschliessend Nieten (z. B. Hohlnieten), Schrauben o. Ä. geführt und gesichert werden.

Anschliessend werden die Bleilappen auf die vorhandene Dacheindeckung umgelegt und an diese angepasst. Werden anstelle von Bleilappen Dünnbleche verwendet, so ist das Vorgehen bei den Dünnblechen äquivalent mit dem beschriebenen.

Auf die Verbindung zwischen dem umgefalteten anpassbaren Mittel zur Abdichtung der Durchführung und dem Trennsteg wird zur Sicherung der Verbindung ein zusätzliches Mittel aufgesteckt. Als zusätzliches Mittel wird bevorzugt eine Klemmschiene verwendet. Diese Klemmschiene wird über die gefaltete Seite des Blechlappens und über den Trennsteg gesteckt. Zur Sicherung der Befestigung kann die gesamte Konstruktion mit Bohrungen versehen werden, durch welche Nieten (z. B. Hohlnieten), Schrauben o. Ä. geführt werden und somit die Verbindung zusätzlich zu den vorhandenen Klemmkräften gesichert werden.

Aus der nachfolgenden Detailbeschreibung und der Gesamtheit der Patentansprüche ergeben sich weitere vorteilhafte Ausführungsformen und Merkmalskombinationen der Erfindung.

### Kurze Beschreibung der Zeichnungen

Die zur Erläuterung des Ausführungsbeispiels verwendeten Zeichnungen zeigen:
- Fig. 1: Einen Querschnitt der erfindungsgemässen Vorrichtung durch ein Element als Teil eines Eindeckrahmens für ein Dachfenster;
- Fig. 2: eine Draufsicht auf ein Dachfenster;
- Fig. 3: einen Schnitt entlang der Linie A-A in der Figur 2;
- Fig. 4: einen Schnitt entlang der Linie B-B in der Figur 2; und
- Fig. 5a - d: Detailschnitte der erfindungsgemässen Vorrichtung durch den Trennsteg zur Darstellung des Verfahrens.

Grundsätzlich sind in den Figuren gleiche Teile mit gleichen Bezugszeichen versehen.

### Wege zur Ausführung der Erfindung

Ein Querschnitt der erfindungsgemässen Vorrichtung durch ein Element als Teil eines Eindeckrahmens für ein Dachfenster ist in Figur 1 dargestellt. Das Element 1 ist entsprechend der Art und Abmessungen des Dachfensters (hier nicht dargestellt) und der Art und Abmessungen der Dacheindeckung ausgebildet. Weitere Randparameter können für die Ausgestaltung des Elementes 1 ausschlaggebend sein, beispielsweise die Befestigungsmöglichkeiten an der Unterdachkonstruktion 2 (hier nur schematisch angedeutet). Das Element 1 ist beispielsweise aus Kupferblech hergestellt. Weitere Materialien zur Herstellung des Elementes 1 sind z. B. Aluminium- oder Stahlbleche. Wenn Kunststoffe im Wesentlichen die gleichen Eigenschaften wie die beispielhaft genannten Materialien aufweisen, können auch diese Kunststoffe zur Herstellung des Elementes 1 verwendet werden.

Das hier dargestellte Element 1 weist im Querschnitt eine im Wesentlichen L-förmige Ausgestaltung auf, wobei am Element 1 der Auflageschenkel 3 und der Randschenkel 4 ausgebildet sind. Beim Versetzen des Elements 1 liegt der Auflageschenkel 3 auf der Unterdachkonstruktion 2 auf. Das freie Ende 5 des Auflageschenkels 3 ist zum Querschnitt hin umgefaltet. Einerseits wird durch das umgefaltete freie Ende 5 verhindert, dass eine allfällige, auf der Unterdachkonstruktion 2 vorhandene Folie (z. B. eine Dampfsperre) beim Verlegen des Elementes 1 beschädigt wird. Andererseits verbessert das umgefaltete freie Ende 5 die Stabilität des Elementes 1, insbesondere bei grossen Fabrikationslängen. Der Randschenkel 4 bildet die Begrenzung zur Durchdringung und dient als Montagemittel für das einzusetzende Dachfenster. Das freie Ende 6 des Randschenkels 4 wird entsprechend den Erfordernissen ausgebildet, welche durch die Art und Form des einzusetzenden Dachfensters gegeben werden. Beispielhaft wurde das freie Ende 6 in Richtung der Durchdringung abgebogen. Zur Herstellung der beschriebenen Ausgestaltung werden vorzugsweise die in der Blechbearbeitung üblichen Maschinen verwendet.

Am Auflageschenkel 3 ist ein Trennsteg 7 ausgebildet. Der Trennsteg 7 ist beispielsweise mit einer in der Blechverarbeitung üblicherweise verwendeten Maschine ausgeformt worden. In einer Variante dazu kann der Trennsteg aus einem separaten Blech gebildet sein. Der Trennsteg wird, vorzugsweise werkseitig unter kontrollierten Bedingungen, auf dem Auflageschenkel 3 beispielsweise angeschweisst. Kann die Lage des Trennsteges aus besonderen Umständen nicht im Vornherein bestimmt werden, kann der Trennsteg auch vor Ort am Auflageschenkel 3 angeschweisst werden und es ergibt sich in Bezug auf örtliche Gegebenheiten eine grössere Flexibilität als es bei einem werkseitig ausgebildeten Trennsteg 7 der Fall ist.

Der Trennsteg 7 ist im Wesentlichen senkrecht zur Ebene ausgerichtet, welche durch den Auflageschenkel 3 gebildet ist. Diese Ausrichtung des Trennsteges 7 ist nicht zwingend. In Abhängigkeit von den vorhandenen örtlichen Gegebenheiten kann der Trennsteg 7 auch geneigt zur durch den Auflageschenkel 3 gebildeten Ebene ausgerichtet sein. Die geneigte Ausrichtung des Trennsteges 7 kann werkseitig erfolgen oder durch den Ausführenden vor Ort erstellt beziehungsweise bei Bedarf rückgängig gemacht werden. Durch den Trennsteg 7 wird der Auflageschenkel 3 in zwei Bereiche aufgeteilt, einerseits den Bereich für die Wasserführung 8 und andererseits den Bereich zur Befestigung 9 des Elementes 1 an der Unterdachkonstruktion 2.

Das Element 1 wird beispielsweise mit einem Nagel 10 und einem Hammer (hier nicht dargestellt) an der Unterdachkonstruktion 2 fixiert. Die Anzahl der Nägel 10 ist von der Länge des Elementes 1 und der konstruktiven Ausgestaltung der Unterdachkonstruktion 2 abhängig, wobei die auf den Nagel 10 wirkenden Kräfte von untergeordneter Bedeutung sind und die Anzahl der Nägel 10 im Wesentlichen konstruktiv bedingt sind. Der Bereich zur Befestigung 9 des Elementes 1 liegt unter der schematisch dargestellten Dacheindeckung 11. Die Dacheindeckung 11 kann beispielsweise aus gebrannten Ziegeln oder Welleternit gebildet sein. Die Art der Dacheindeckung 11 ist von untergeordneter Bedeutung, da die erfindungsgemässe Vorrichtung im Wesentlichen zur Abdichtung von Durchführungen für alle Arten von Dacheindeckungen verwendet werden kann. Mit dem Blechlappen 12.2 wird der Bereich zur Befestigung 9 derart abgedichtet, dass bei der Durchdringung des Nagels 10 im Auflageschenkel 3 keine weiteren Massnahmen im Bezug auf Dichtigkeit infolge der Durchdringung getroffen werden müssen.

Durch die Art der Dacheindeckung 11 wird die Lage zur Positionierung des Trennsteges 7 bestimmt. Nicht alle Arten von Dacheindeckungen 11 - wie bspw. Welleternit - können beliebig angepasst werden. Die Positionierung des Trennsteges 7 ist des Weiteren von der Menge des anfallenden Wassers abhängig, welches im Bereich zur Wasserführung 8 abgeleitet werden soll. Dabei wird in der Praxis nicht vom zu erwartenden Spitzenwert ausgegangen, sondern ein langjähriger Mittelwert als Grundlage für die Bestimmung der anfallenden Wassermenge verwendet.

Die Höhe des Trennsteges 7 über dem Auflageschenkel 3 ist im Wesentlichen von den Anforderungen an die Verbindung zwischen dem Trennsteg 7 und dem anpassbaren Mittel zur Abdichtung der Durchdringung, hier der Blechlappen 12.1 bzw. 12.2, sowie von der Art der Dacheindeckung 11 abhängig und kann von den gemachten Angaben mehr oder weniger variieren. Die Höhe des Trennsteges 7 beträgt in diesem Ausführungsbeispiel etwa 10 mm bis 25 mm. Neben den Anforderungen an die Verbindung wird die maximale Höhe weiter durch die Lage der Dacheindeckung 11 bestimmt. Die Oberkante des Trennsteges 7 liegt vorzugsweise unterhalb der Ebene, welche durch die Dacheindeckung 11 gebildet wird. Der Blechlappen 12.1 bzw. 12.2 kann dabei noch über die Dacheindeckung 11 gelegt und an diese angepasst werden.

Der Blechlappen 12.1 bzw. 12.2 weist an einer Seite eine Umfaltung 13 auf, welche über den Trennsteg 7 gesteckt ist. Für eine einfache Montage des Blechlappens 12.1 bzw. 12.2 und für eine optimale Ausnutzung der maximal vorhandenen Kontaktfläche weisen die Schenkel der Umfaltung 13 vorzugsweise eine Länge auf, welche etwas kürzer als die Höhe des Trennsteges 7 ist.

Der Blechlappen 12.1 (ausgezogen) zeigt den Blechlappen 12 im endgültigen, angepassten Zustand. Der Blechlappen 12.2 (gestrichelt) zeigt den Blechlappen 12 während der Montage des Blechlappens 12. Mit einer Klemmschiene 14 wird die kraftschlüssige Verbindung zwischen dem Trennsteg 7 und dem Blechlappen 12.1 bzw. 12.2 zusätzlich gesichert. Die Schenkel der Klemmschiene 14 weisen vorzugsweise eine Länge auf, welche etwas kürzer als die Höhe des Trennsteges 7 ist. Damit ist eine einfache Montage der Klemmschiene 14 und die optimale Ausnutzung der maximal vorhandenen Klemmfläche gewährleistet, welche bei solchen Abmessungsverhältnissen entsteht.

Wenn der Blechlappen 12.1 bzw. 12.2 gesichert ist, wird die Dacheindeckung 11 seitlich bis in die Nähe des Trennsteges 7 verlegt. Der Blechlappen 12.2 wird über die Dacheindeckung 11 (bspw. über Ziegel oder Welleternit) gelegt und an deren Form angepasst. Anfallendes Regen- oder Schmelzwasser kann nun im Bereich zur Wasserführung 8 abfliessen und das Dach ist im Bereich des Dachfensters sauber abgedichtet, so dass kein Wasser, Schmutz oder Schnee - auch kein Flugschnee - in das Dach eindringen kann.

Figur 2 zeigt eine Draufsicht auf ein Dachfenster. Auf eine detaillierte Darstellung des eigentlichen Dachfensters wird verzichtet, dafür werden die einzelnen Elemente (17, 19.1, 19.2 und 21) des Eindeckrahmens 15 dargestellt. Die Angaben oben und unten beziehen sich auf das Dachgefälle, dessen Richtung durch den Pfeil 16 schematisch dargestellt ist. Oben ist das Element 17 angeordnet, welches in der Ausgestaltung im Wesentlichen dem in der Figur 1 beschriebenen Element 1 entspricht und wie dieses einen Trennsteg 18 aufweist. Auch die seitlich angeordneten Elemente 19.1 bzw. 19.2 entsprechen in ihrer Ausgestaltung im Wesentlichen dem bereits in Figur 1 detailliert beschriebenen Element 1 und wie dieses weisen die Elemente 19.1 bzw. 19.2 die Trennstege 20.1 bzw. 20.2 auf. Die Befestigung der Blechlappen, welche als anpassbares Mittel zur Abdichtung der Durchführung angeordnet sind, erfolgt im Sinne der in Figur 1 beschriebenen Vorrichtung beziehungsweise im Sinne des in den Figuren 5a bis 5d beschriebenen Verfahrens.

Unterhalb der Durchdringung für das Dachfenster ist das Element 21 angeordnet. Dieses Element 21 weist keinen Trennsteg auf, ist jedoch vorzugsweise werkseitig mit einem anpassbaren Mittel zur Abdichtung der Durchführung (z. B. ein Blechlappen 22) versehen. Anhand der Figur 4 wird die Ausgestaltung des Elementes 21 im Detail beschrieben.

Die Elemente 17, 19.1, 19.2 und 21 bilden zusammen den Eindeckrahmen 15. Sie sind beispielsweise mit Schrägschnitten im Winkel von 45° um die Durchdringung aneinander gereiht und jeweils mit Nägeln (hier nicht dargestellt) an der Unterdachkonstruktion befestigt. Der Schrägschnitt im Winkel von 45° ist nicht zwingend, weist aber den Vorteil auf, dass eine allfällig ausgerichtete Maschine nicht für jedes zuzuschneidende Element neu ausgerichtet werden muss. Eine mögliche Fehlerquelle, welche zu einem unnötigen Verschnitt führen würde, kann somit vermieden werden. Ist die Durchdringung für das Dachfenster derart gross, dass die Standardlänge der Elemente nicht dieser Länge entspricht oder werden Abschnitte von bereits zugeschnittenen und eingebauten Elementen verwendet, können mehrere Elemente bzw. Abschnitte von Elementen in einer Linie aneinandergereiht werden. Vorzugsweise überlappen sich die aneinandergereihten Elemente ein wenig. Bei einer Überlappung der Elemente ist darauf zu achten, dass die Überlappung in Fliessrichtung des anfallenden Wassers - also von oben nach unten - angeordnet ist, damit kein Wasser in die Dachkonstruktion eindringen kann.

Ein Schnitt entlang der Linie A-A in der Figur 2 ist in der Figur 3 dargestellt. Das Element 17 ist an der Unterdachkonstruktion 2 beispielsweise mit Nägeln 23 befestigt, wobei die Anordnung der Nägel aus den vorhergenannten Gründen oberhalb des Trennsteges 18 erfolgt. Am Trennsteg 18 ist ein Blechlappen 24 fixiert, welcher als anpassbares Mittel zur Abdichtung der Durchführung dient. Im Gegensatz zu der weiter oben beschriebenen Ausführung ist der Blechlappen nicht auf die Dacheindeckung 11 geführt, sondern unter die Dacheindeckung und an der Lattung 25 beispielsweise mit Nägeln befestigt. Der Blechlappen 24 wird soweit möglich an die Unterseite der Dacheindeckung 11 angepasst. Vorzugsweise wird auf der Lattung 25 eine verformbare Leiste (z. B. aus einem geeignetem Kunststoff) angeordnet, auf welcher die Dacheindeckung 11 zu liegen kommt. Damit ist eine dichte Abdichtung vor eindringendem Wasser, Schnee und dabei insbesondere Flugschnee oder Schmutz gewährleistet. Das oberhalb des Dachfensters auf der Dachfläche anfallende Wasser läuft (in Richtung des Pfeils 28) in den Bereich der Wasserführung 26 des Elementes 17, welcher durch den Trennsteg 18 und den Randschenkel 27 geschaffen wurde, und wird in diesem Bereich 26 zur Seite abgeleitet.

Figur 4 zeigt einen Schnitt entlang der Linie B-B in der Figur 2. Das Element 21 bildet den unteren Teil des Eindeckrahmens für das Dachfenster. Im Wesentlichen ist das Element 21 entsprechend den anderen bereits beschriebenen Elementen 1, 17, 19.1 bzw. 19.2 ausgebildet. Im Gegensatz zu diesen weist der Auflageschenkel 29 des Elementes 21 keinen Trennsteg auf. Ausserdem ist das freie Ende 30 des Auflageschenkels nicht, wie in Figur 1 beschrieben wurde, nach innen umgefaltet. Statt dessen ist am Randbereich des freien Endes 30 ein Blechlappen 22 angeordnet. Der Blechlappen 22 wird vorzugsweise werkseitig am Element 21 befestigt, da die Befestigung des Blechlappens 22 am Element unter kontrollierten Bedingungen stattfindet und so die erforderliche Qualität an die Verbindung besser gewährleistet ist als dies bei einer Erstellung dieser Verbindung vor Ort der Fall ist. Wird jedoch infolge bestimmter örtlicher Gegebenheiten eine Erstellung der Verbindung zwischen dem Blechlappen 22 und dem Auflageschenkel 29 vor Ort nötig, kann diese durch entsprechend qualifiziertes Personal erstellt werden.

Das Element 21 wird beispielsweise mit Nägeln 31 an der Unterdachkonstruktion 2 fixiert. Bei den Nägeln 31 werden vorzugsweise Massnahmen zur Abdichtung der durch die Nägel geschaffenen Durchdringungen getroffen, da diese der Witterung und dem anfallenden Wasser ausgesetzt sind. Gegebenenfalls muss eine zusätzliche Lattung 32 angeordnet werden, um vorhandene Lagenunterschiede bezüglich der Unterdachkonstruktion 2 auszugleichen. Der Blechlappen 22 wird über die Dacheindeckung 11 gelegt und an diese angepasst. Auf dem Dachfenster anfallendes Wasser und Wasser, welches von der Seite her unterhalb des Dachfensters anfällt, kann vollständig in Pfeilrichtung 33 abfliessen.

Die Figuren 5a bis 5d zeigen Detailschnitte der erfindungsgemässen Vorrichtung - bezogen auf Figur 1 - durch den Trennsteg zur Darstellung des Verfahrens. Der Ausschnitt zeigt jeweils den am Auflageschenkel 3 ausgebildeten Trennsteg 7 sowie einzelne Verfahrensschritte zur sicheren Befestigung des Blechlappens 12. Weiter sind anhand der Detailschnitte mögliche Ausbildungen der verwendeten Bleche gezeigt.

Figur 5a zeigt den am Auflageschenkel 3 ausgebildeten Trennsteg 7 in einem Schnitt. Der Trennsteg 7 steht im Wesentlichen senkrecht zur Ebene, welche durch den Auflageschenkel 3 gebildet ist. In Abhängigkeit der Art der Herstellung des Trennstegs 7 und der verwendeten Maschine sind die Wände 34.1 und 34.2 zueinander beabstandet oder eng aneinanderliegend. Des Weiteren hängt von der Art der Herstellung und der verwendeten Maschine die Ausrichtung der Wände 34.1 und 34.2 sowie die Ausgestaltung der Abbiegungen 35, 36.1 und 36.2 ab. Durch eine leichte Schrägstellung der Wände 34.1 bzw. 34.2 kann die Klemmwirkung für die nachfolgend beschriebene Befestigung gegebenenfalls erhöht werden.

Die zu befestigende Seite des Blechlappens 12 wird vor Ort durch den Ausführenden derart umgefaltet, dass eine im Wesentlichen U-förmige Kappe 37 entsteht. Die Kappe 37 wird in Pfeilrichtung 38 über den Trennsteg 7 gesteckt. Sobald die Kappe 37 satt auf dem Trennsteg 7 sitzt, könnte mit Hilfe eines geeigneten Werkzeugs (z. B. eine Deckzange) durch den Ausführenden die Kappe 37 an den Trennsteg 7 gepresst werden. Vorzugsweise werden entlang des Trennstegs 7 mehrere punktuelle Verpressungen erstellt. In den meisten Anwendungen wird diese Art der Befestigung die gestellten Anforderungen nicht erfüllen, welche an eine Durchdringungsabdichtung gestellt werden. Beim erfindungsgemässen Verfahren kann die Befestigung mit weiteren, nachfolgend beschriebenen Massnahmen verbessert werden.

Weitere Verfahrensschritte zeigt die Figur 5c. Auf eine Verpressung der Kappe 37 mit dem Trennsteg 7 wurde bis anhin verzichtet. Die Kappe 37 ist nur auf dem Trennsteg 7 aufgesteckt. Über die Kappe 37 wird durch den Ausführenden vor Ort zusätzlich die Klemmschiene 14 in Pfeilrichtung 39 gestülpt. Die Klemmschiene 14 weist im Wesentlichen eine U-förmige Ausgestaltung auf. Die freien Enden 40.1 und 40.2 der Klemmschiene 14 sind vorzugsweise nach innen umgefaltet. Durch die nach innen umgefalteten Enden 40.1 und 40.2 wird die Montage der Klemmschiene 14 wesentlich erleichtert, da die freien Enden weniger leicht in den Blechlappen 12 bzw. in die Wandungen dessen Kappe 37 eindringen und dadurch eine unerwünschte Verklemmung bei der Montage der Klemmschiene 14 verhindert wird. Weiter erhöhen die nach innen umgefalteten freien Enden 40.1 und 40.2 die Klemmwirkung der Klemmschiene 14.

Wenn sich die Klemmschiene 14 in der endgültigen Position befindet (ausgezogene Darstellung der Klemmschiene 14), werden durch den Ausführenden vor Ort mit einem geeigneten Werkzeug (z. B. eine Deckzange) die Wandungen der Klemmschiene 14 an die Wandungen der Kappe 37 und anschliessend, während dem gleichen Pressvorgang, die Wandungen der Kappe 37 an den Trennsteg 7 gepresst. Vorzugsweise werden entlang dem Trennsteg 7 mehrere punktuelle Verpressungen erstellt.

Genügt auch diese Konstruktion den Anforderungen nicht, welche an die Befestigung des Blechlappens 12 am Trennsteg 7 gestellt werden, können die Wandungen mit einer Bohrung beispielsweise entlang der Achse 41 versehen werden. Durch diese Bohrung kann ein zusätzliches Befestigungsmittel (hier nicht dargestellt) geführt werden. Als Befestigungsmittel sind beispielsweise Nieten (z. B. Hohlnieten), Schrauben o. Ä. geeignet. Es ist für den Fachmann naheliegend, mehr als eine Bohrung und mehr als ein zusätzliches Befestigungsmittel entlang dem Trennsteg 7 anzuordnen.

Figur 5d zeigt die fertige Befestigung des Blechlappens 12 am Trennsteg 7. Erfüllt die Befestigung die an sie gestellten Anforderungen, wird der Blechlappen 12 über die Dacheindeckung gelegt und an diese angepasst. Vorzugsweise wird der Blechlappen 12 dabei leicht gespannt.

Die Elemente können nicht nur für Eindeckrahmen von Dachfenstern, sondern für alle Arten von Durchdringungen in Dächern zu umschliessenden Rahmen zusammengesetzt werden. Beispielsweise können Durchdringungen für Kamine und Dunstrohre damit sicher abgedichtet werden.

Als Variante zu den gezeigten Ausführungen kann das anpassbare Mittel zur Abdichtung der Durchdringung auch spiegelverkehrt auf den Trennsteg aufgesteckt werden. Wenn der Blechlappen auf die Dacheindeckung angepasst wird, erfolgt zuerst eine erste Faltung des Blechlappens über den Trennsteg und erst dann eine zu dieser ersten Faltung entgegengerichtete zweite Faltung auf die Dacheindeckung, auf welcher der Blechlappen anschliessend angepasst wird. Die Festigkeit der Befestigung des Blechlappens am Trennsteg ist bei dieser Anordnung unter Umständen höher, als wenn zur Anpassung des Blechlappens an die Dacheindeckung ein direkter Zug auf die Befestigung aufgebracht wird.

Als Alternative zum Trennsteg und der beschriebenen Art der Befestigung kann ein Einschnappmechanismus zur Befestigung des anpassbaren Mittels zur Abdichtung der Durchführung am Element ausgebildet sein. Eine im Wesentlichen ähnlich dem Trennsteg ausgebildete Zunge ist beispielsweise am Auflageschenkel ausgebildet. Die zu befestigende Seite des anpassbaren Mittels zur Abdichtung der Durchführung wird durch Umfalten der Zunge umfasst. Die Zunge schnappt vorzugsweise in mehrere am Auflageschenkel ausgebildete Halter ein. Durch die dabei entstehende Klemmkraft wird das anpassbare Mittel zur Abdichtung der Durchführung sicher gehalten. Der Bereich zur Wasserführung wird in einer solchen Ausführung durch das anpassbare Mittel zur Abdichtung der Durchführung geschaffen.

Neben Blei als Grundmaterial für die Blechlappen können auch andere Materialien als anpassbares Mittel zur Abdichtung der Durchdringung verwendet werden. Die gewählten Materialien müssen die an sie gestellten Anforderungen erfüllen und insbesondere witterungsbeständig und UV-beständig sein. Beispielsweise können Dünnbleche aus Kupfer oder Aluminium verwendet werden. Die Dicke der Dünnbleche beträgt etwa 0.1 mm bis 0.5 mm. Der Einsatz von Kunststofffolien ist denkbar, sofern diese die nötigen Anforderungen erfüllen.

Zusammenfassend ist festzustellen, dass mit der erfindungsgemässen Vorrichtung und dem erfindungsgemässen Verfahren Durchdringungen erstellt werden können, insbesondere von Dächern, welche einfach ausführbar und langfristig sicher sind. Die Abdichtungen sind von der Witterung weitgehend unabhängig erstellbar. Weiter erlaubt die erfindungsgemässe Vorrichtung und das erfindungsgemässe Verfahren die Verwendung von in der Praxis bewährten Bleilappen als anpassbares Mittel zur Abdichtung der Durchführung, wobei eine qualitativ hochstehende und langlebige Abdichtung von Durchdringungen auch von nicht hochqualifizierten Ausführenden erstellt werden kann. Die erfindungsgemässe Vorrichtung kann weitgehend an jede Ausgestaltung von Durchführungen und Dacheindeckungen angepasst werden. Die erstellten Abdichtungen sind flexibel und kostengünstig.

## Patentansprüche

1. Vorrichtung für eine Durchführungsabdichtung, insbesondere für Durchführungen durch Dächer, mit einem Element (1), welches zumindest einen Trennsteg (7) aufweist, und zumindest ein anpassbares Mittel (12.1 bzw. 12.2) zur Abdichtung der Durchführung, wobei das anpassbare Mittel (12.1 bzw. 12.2) zur Abdichtung der Durchführung am zumindest einen Trennsteg (7) befestigt ist.

2. Vorrichtung nach Anspruch 1, **dadurch gekennzeichnet, dass** das anpassbare Mittel (12.1 bzw. 12.2) zur Abdichtung der Durchführung kraftschlüssig am zumindest einen Trennsteg (7) befestigt ist.

3. Vorrichtung nach Anspruch 1 oder 2, **dadurch gekennzeichnet, dass** das anpassbare Mittel (12.1 bzw. 12.2) zur Abdichtung der Durchführung mit einem zusätzlichen Mittel (14) am zumindest einen Trennsteg (7) befestigt ist

4. Vorrichtung nach einem der Ansprüche 1 bis 3, **dadurch gekennzeichnet, dass** das anpassbare Mittel (12.1 bzw. 12.2) zur Abdichtung der Durchführung zumindest einen Blechlappen umfasst.

5. Vorrichtung nach einem der Ansprüche 1 bis 4, **dadurch gekennzeichnet, dass** das zusätzliche Mittel (14) zur Befestigung mindestens eine Klemmschiene umfasst.

6. Element für eine Vorrichtung nach Anspruch 1, **dadurch gekennzeichnet, dass** an zumindest einer Fläche (3) zumindest ein Trennsteg (7) ausgebildet ist.

7. Element nach Anspruch 6, **dadurch gekennzeichnet, dass** mehrere Elemente (17, 19.1, 19.2 und 21) zu einem Eindeckrahmen (15), beispielsweise für ein Dachfenster, zusammensetzbar sind.

8. Verfahren zur Herstellung einer Durchführungsabdichtung gemäss Anspruch 1, wobei das Mittel (12.1 bzw. 12.2) zur Abdichtung der Durchführung an zumindest einer Seite vor Ort umgefaltet und die Umfaltung (13) auf zumindest einen Trennsteg (7) des Elementes (1) aufgesteckt wird.

9. Verfahren nach Anspruch 8, **dadurch gekennzeichnet, dass** auf das umgefaltete, auf den zumindest einen Trennsteg (7) aufgesteckte Mittel (12.1 bzw. 12.2) zur Abdichtung der Durchführung ein zusätzliches Mittel (14) zur Befestigung angeordnet wird.
